# FASCICULE DE BREVET EUROPEEN

(11) **EP 3 378 723 B1**
(45) Date de publication et mention de la délivrance du brevet: **31.08.2022**
(21) Numéro de dépôt: 18163270.4
(22) Date de dépôt: 22.03.2018
(51) Int. Cl.: B61B 9/00, B61B 13/00, B61F 3/04

(54) **BOGIE DE VÉHICULE FERROVIAIRE COMPRENANT DES ESSIEUX FIXÉS RIGIDEMENT AU CHÂSSIS DU BOGIE**
DREHGESTELL EINES SCHIENENFAHRZEUGS, DAS ACHSEN UMFASST, DIE FEST MIT DEM FAHRGESTELLRAHMEN VERBUNDEN SIND
RAILWAY VEHICLE BOGIE COMPRISING AXLES RIGIDLY ATTACHED TO THE FRAME OF THE BOGIE

(30) Priorité: 22.03.2017 FR 1752349
(43) Date de publication de la demande: 26.09.2018
(73) Titulaire: ALSTOM Transport Technologies, 93400 Saint-Ouen (FR)
(72) Inventeur: RODET, Alain, 71100 Chalon sur Saône (FR)
(74) Mandataire: Lavoix

(56) Documents cités:
- FR-A- 1 310 469
- FR-A5- 2 169 448
- US-A- 2 036 194

## Description

La présente invention concerne un bogie de véhicule ferroviaire selon le préambule de la revendication 1.

L'invention concerne également un véhicule ferroviaire du type décrit ci-dessus.

Un tel bogie, dans lequel les roues sont pourvues d'un pneu, dit pneu porteur, est particulièrement destiné à un véhicule ferroviaire du type métro ou tramway, circulant sur des pistes de roulement.

Dans un tel bogie, on peut se servir de l'élasticité des pneus pour simplifier la structure du bogie en ne prévoyant pas d'élément de suspension entre le châssis et les essieux car la fonction de ces éléments peut être remplie par les pneus.

Cependant, il est tout de même nécessaire de prévoir des éléments élastiques dans le bogie afin de permettre à celui-ci de subir une torsion selon la direction longitudinale. En effet, cette caractéristique est nécessaire pour permettre au bogie de passer les gauches de voies, c'est-à-dire les zones dans lesquelles les points de contact des roues du bogie avec le sol ne sont pas dans un même plan, particulièrement en cas de crevaison d'un pneu porteur.

Ainsi, la structure du bogie reste complexe du fait de la nécessité soit d'articuler de façon élastique différentes parties du châssis du bogie entre elles, soit d'introduire un étage de suspension, dite primaire, entre le châssis et les essieux. Dans le premier cas, il est notamment prévu d'articuler de façon élastique les longerons à une ou plusieurs traverses reliant les longerons entre eux. Par conséquent, l'assemblage du bogie est compliqué par le montage des éléments d'articulation élastiques ou par le montage des suspensions primaires.

Des exemples de bogies pour véhicule ferroviaire sont décrits dans les documents FR 2169448, US 2036194 et FR 1310469.

L'un des buts de l'invention est de pallier ces inconvénients en proposant une structure de bogie simplifiée dont l'assemblage est facilité.

A cet effet, l'invention concerne un bogie selon la revendication 1.

En prévoyant des longerons s'étendant selon la direction longitudinale reliés entre eux par les carters d'essieu, c'est-à-dire dont le châssis ne comprend pas de traverse supplémentaire liant les longerons entre eux, on peut profiter de la souplesse des longerons pour conférer au bogie la capacité de subir une torsion autour d'un axe longitudinal sans élément d'articulation élastique dans le châssis du bogie ou entre les longerons et les essieux. Ainsi, les carters d'essieu peuvent être fixés rigidement aux longerons, c'est-à-dire sans éléments d'articulation élastique, ce qui simplifie la structure du bogie et son assemblage. L'invention permet donc de passer d'un bogie à châssis articulé ou d'un bogie avec suspension primaire, à un bogie flexible tout en conservant les mêmes capacités en terme de suspension et de torsion.

Selon d'autres modes de réalisation, le bogie selon l'invention présente un ou plusieurs des caractéristiques des revendications 2 à 8, prises isolément ou selon toute combinaison techniquement possible.

L'invention concerne également un véhicule ferroviaire comprenant un bogie tel que décrit ci-dessus.

D'autres aspects et avantages de l'invention apparaîtront à la lecture de la description qui suit, donnée à titre d'exemple et faite en référence aux dessins annexés, dans lesquels :
- la figure 1 est une représentation schématique en perspective d'un bogie selon l'invention,
- la figure 2 est une représentation schématique en perspective du bogie de la figure 1, dans lequel les roues ont été retirées, et
- la figure 3 est une représentation schématique en coupe selon l'axe III-III de la figure 2.

Dans la description, le terme « longitudinal » est défini par rapport à la direction de circulation d'un véhicule ferroviaire, c'est-à-dire selon la direction dans laquelle s'étendent les pistes de roulement sur lesquelles le véhicule ferroviaire circule. Le terme « transversal » est défini par une direction correspondant à la largeur d'un véhicule ferroviaire, c'est-à-dire une direction sensiblement perpendiculaire à la direction longitudinale et s'étendant dans un plan horizontal lorsque le véhicule ferroviaire circule sur des pistes de roulement horizontales. Le terme « élévation » est défini par une direction sensiblement perpendiculaire aux directions longitudinale et transversale, c'est-à-dire une direction sensiblement verticale lorsque le véhicule ferroviaire circule sur des pistes de roulement horizontales.

En référence à la figure 1, on décrit un bogie 1 de véhicule ferroviaire comprenant un châssis 2 et deux essieux 4 montés sur le châssis 2.

Le châssis 2 comprend deux longerons 6 s'étendant chacun selon une direction longitudinale et espacés l'un de l'autre selon la direction transversale. Chaque longeron 6 est formé par un profilé en métal, par exemple en acier.

Le profilé présente en section transversale, c'est-à-dire dans un plan s'étendant selon une direction transversale et selon une direction d'élévation, la forme d'un I, comme représenté sur la figure 3. Ainsi, la section transversale du longeron 6 comprend une âme 8 s'étendant dans un plan s'étendant selon la direction longitudinale et selon la direction d'élévation et deux semelles 10 s'étendant de part et d'autre de l'âme 8. Les semelles 10 s'étendent dans des plans sensiblement perpendiculaires au plan de l'âme 8, c'est-à-dire dans des plans s'étendant selon la direction longitudinale et selon la direction transversale. Ainsi, le profilé comprend une semelle supérieure 10a et une semelle inférieure 10b s'étendant respectivement au-dessus et en dessous de l'âme 8 selon la direction d'élévation. Une telle forme de profilé permet de conférer une certaine souplesse ou flexibilité au longeron 6 selon la direction longitudinale. Ainsi, le longeron 6 est apte à subir une torsion autour d'un axe A s'étendant selon la direction longitudinale le long de l'âme 8 sensiblement à équidistance des deux semelles 10. Selon un mode de réalisation, la torsion autour de l'axe A peut aller jusqu'à 1° pour un bogie de sensiblement 2 m d'empattement. Une telle torsion se produit notamment lors du franchissement d'un gauche de voie de 10 mm/m en roulage sur les roues auxiliaires ou bien en cas de crevaison d'un pneu porteur, comme cela sera décrit ultérieurement. Le longeron utilisé dans le bogie selon l'invention ne présente pas une section fermée, comme c'est le cas dans les longerons présentant une structure de caisson, ce qui permet de lui conférer cette capacité de torsion à la différence de longerons présentant une structure de caisson, qui sont particulièrement rigides. Ainsi, bien que le profilé décrit précédemment présente la forme d'un I, il est entendu que ce profilé pourrait avoir une forme différente tant que cette forme est adaptée pour que le longeron présente une certaine souplesse ou flexibilité autour de son axe longitudinal A.

Selon le mode de réalisation représenté sur les figures 1 et 2, chaque longeron 6 comprend deux parties extrêmes longitudinales 12 s'étendant à chaque extrémité du longeron 6 selon la direction longitudinale. Les parties extrêmes longitudinales 12 s'étendent chacun selon une direction transversale vers l'extérieur du bogie 1. Les parties extrêmes longitudinales 12 sont agencées pour porter chacune une roue de guidage 14, comme représenté sur la figure 1. Chaque roue de guidage 14 s'étend sensiblement transversalement et est agencée pour venir en appui contre une surface de guidage (non représentée) s'étendant sur un côté des pistes de roulement sur lesquelles le véhicule ferroviaire circule. En effet, dans le cas d'un bogie comprenant des roues munies de pneus, comme cela sera décrit ultérieurement, le véhicule ferroviaire ne circule pas en permanence sur des rails et un guidage du bogie est nécessaire, notamment dans les virages, et ce guidage peut être réalisé par des surfaces de guidage s'étendant de part et d'autre des pistes de roulement, et par le contact des roues de guidage 14 avec ces surfaces de guidage. Les roues de guidage 14 sont par exemple chacune munie d'un pneu et est mobile en rotation autour d'un axe Z s'étendant selon la direction d'élévation par rapport aux parties extrêmes longitudinales 12.

Chaque longeron 6 comprend en outre des zones de fixation 16 permettant la fixation des essieux 4 et éventuellement d'un moteur 18, comme cela sera décrit ultérieurement. Les zones de fixation 16 sont par exemple munies d'un ou plusieurs orifices dans la semelle supérieure 10a permettant le vissage d'une vis 19 ou boulonnage d'un boulon dans la semelle comme cela sera décrit ultérieurement.

Chaque essieu 4 comprend deux roues 20 reliées à un dispositif de liaison disposé dans un carter d'essieu 22.

Chaque roue 20 s'étend à une extrémité transversale de l'essieu 4 de sorte que les roues 20 d'un essieu 4 s'étendent de part et d'autre des longerons 6 du châssis 2, comme représenté sur la figure 1. Chaque roue 20 est pourvue d'un pneu 21, dit pneu porteur, et est mobile en rotation autour d'un axe de rotation B s'étendant selon une direction sensiblement transversale. Chaque essieu 4 peut en outre comprendre deux roues auxiliaires 23 disposées chacune à côté d'une des roues 20. De telles roues auxiliaires 23 sont agencées pour permettre la circulation sur des rails, par exemple dans des zones dépourvues de pistes de roulement pour les pneus porteurs 21.

Le dispositif de liaison s'étend transversalement d'une roue 20 à l'autre (ou d'une roue auxiliaire 23 à l'autre) et est par exemple formé par un ou plusieurs arbres solidaires en rotation des roues 20, et par exemple entraînés en rotation par un réducteur 24 disposé entre les longerons 6 dans le cas d'un bogie moteur, comme cela sera décrit ultérieurement.

Le ou les arbres et le réducteur 24 sont logés, au moins partiellement et mobile en rotation dans le carter d'essieu 22 qui s'étend au moins d'un longeron 6 à l'autre. Le carter d'essieu 22 forme donc un fourreau dont la forme est adaptée pour recevoir le ou les arbres et le réducteur 24. Au niveau du réducteur 24, le carter d'essieu 22 est par exemple ouvert pour le passage d'un arbre d'entrée 26 du réducteur 24. Le carter d'essieu 22 est fixé rigidement à chaque longeron 6 et assure une liaison entre ces longerons 6. Par fixation rigide, on entend que le carter d'essieu 22 n'est pas mobile par rapport aux longerons 6. Ainsi, il n'y a pas d'élément de suspension ou d'articulation élastique prévu entre le carter d'essieu 22, et plus généralement l'essieu 4, et les longerons 6. La fixation du carter d'essieu 22 à un longeron 6 se fait dans une zone de fixation 16 de celui-ci par exemple par vissage d'au moins une vis 19 ou boulonnage d'un boulon traversant une platine 28 du carter d'essieu 22 dans l'orifice prévu à cet effet dans la semelle supérieure 10a du longeron. Selon un mode de réalisation représenté sur les figures 1 et 2, la fixation du carter d'essieu 22 d'un essieu 4 sur un longeron 6 se fait par deux vis 19 s'étendant de part et d'autre du carter d'essieu 22 selon la direction longitudinale. Il convient de noter que les figures montrent un bogie 1 dans lequel les essieux 4 sont fixés sur la semelle supérieure 10a des longerons 6, les essieux s'étendant donc au-dessus des longerons 6. Cependant, selon un autre mode de réalisation, les essieux 4 pourraient être fixés sur la semelle inférieure 10b des longerons 6 et s'étendre en-dessous de ceux-ci.

Les carters d'essieux 22 sont fixés rigidement aux longerons 6, chacun au voisinage d'une partie extrême longitudinale 12 des longerons 6, de sorte que les essieux 4 et les longerons 6 forment un cadre rigide selon la direction d'élévation et selon la direction transversale. Cet ensemble est toutefois apte à subir une torsion autour d'un axe longitudinal A' s'étendant sensiblement à équidistance des longerons 6 entre ceux-ci du fait de la flexibilité des longerons 6 selon cette direction longitudinale, comme décrit précédemment. Le bogie 1 selon l'invention est donc apte à reprendre les efforts selon la direction d'élévation grâce à l'élasticité des pneus 21 et de passer les gauches de voie grâce à cette capacité à subir une torsion autour d'un axe longitudinal alors même que le bogie 1 est dépourvu d'élément de suspension et d'élément d'articulation élastique.

Selon le mode réalisation représenté sur les figures 1 et 2, le bogie 1 est un bogie moteur comprenant un moteur 18 agencé pour entraîner les roues 20 en rotation par l'intermédiaire des réducteurs 24.

Da façon classique, le moteur 18 est relié aux réducteurs par l'intermédiaire des arbres d'entrée 26. Le moteur 18 est placé, au moins partiellement, dans un carter de moteur 30 s'étendant sensiblement transversalement d'un longeron 6 à l'autre et placé, selon la direction longitudinale, entre les essieux 4. Le carter de moteur 30 est fixé de façon rigide à chacun des longerons 6. De même que pour les essieux 4, par fixation rigide, on entend que le carter de moteur 30 n'est pas mobile par rapport aux longerons 6 et qu'il n'y a pas d'élément de suspension ou d'articulation élastique prévu entre le carter de moteur 30 et les longerons 6. Selon un mode de réalisation le carter de moteur 30 est fixé par vissage ou boulonnage dans une zone de fixation 31 des longerons 6. Ainsi, le carter de moteur 30 participe également à la liaison des longerons 6 entre eux.

On notera que le châssis 2 de bogie décrit ci-dessus ne comprend que deux longerons 6 et aucune liaison mécano-soudée entre ces deux longerons, telle qu'une traverse ou autre, cette fonction étant remplie par les carters d'essieu 22, et éventuellement le carter de moteur 30. Une telle structure de châssis permet de conférer à celui-ci la flexibilité voulue autour de l'axe longitudinal A', notamment lors du franchissement de gauches de voies lorsque le bogie circule sur les roues auxiliaires 23 ou en cas de crevaison d'un pneu porteur 21. Le montage du châssis est ainsi particulièrement simple puisqu'il peut être obtenu par de simples opérations de vissage ou de boulonnage. A titre d'exemple, huit opérations de vissage ou de boulonnage sont suffisantes pour obtenir le bogie lorsque chaque carter d'essieu 22 est fixé à chaque longeron 6 par deux vis ou deux boulons.

Le bogie a été décrit comme comprenant un moteur 18, c'est-à-dire un bogie motorisé, entraînant les roues 20 des deux essieux 4 en rotation. Il est cependant entendu que l'invention pourrait s'appliquer à un bogie sans moteur, dont les roues sont entraînées en rotation du fait de l'entraînement par un autre bogie motorisé, ou à un bogie dont le moteur n'entraîne en rotation les roues que d'un seul essieu 4 sur les deux.

L'invention concerne également un véhicule ferroviaire comprenant un ou plusieurs bogies tels que décrits ci-dessus. Un tel véhicule ferroviaire est par exemple un métro ou un tramway agencés pour circuler sur des pistes de roulement dépourvues, au moins en partie, de rails et comprenant sur les côtés, dans au moins certaines zones, des surfaces de guidage.

## Revendications

1. Bogie (1) de véhicule ferroviaire, comprenant un châssis (2) et deux essieux (4), le châssis (2) comprenant deux longerons (6) s'étendant selon une direction longitudinale, chaque essieu (4) comprenant une paire de roues (20) pourvues chacune d'un pneu (21) et un dispositif de liaison s'étendant entre lesdites roues (20), chaque essieu (4) comprenant un carter d'essieu (22) s'étendant selon une direction transversale sensiblement perpendiculaire à la direction longitudinale et entourant au moins partiellement le dispositif de liaison, les longerons (6) du châssis (2) étant reliés l'un à l'autre par les essieux (4), le carter d'essieu (22) de chaque essieu (4) étant fixé rigidement à chacun desdits longerons (6),
**caractérisé en ce que** chaque longeron (6) présente une section transversale comprenant une âme (8) s'étendant selon une direction d'élévation sensiblement perpendiculaire aux directions longitudinale et transversale et deux semelles (10, 10a, 10b) s'étendant selon une direction sensiblement transversale de part et d'autre de l'âme (8) selon la direction d'élévation.

2. Bogie de véhicule ferroviaire selon la revendication 1, dans lequel chaque longeron (6) présente une souplesse telle que le bogie (1) présente un degré de liberté en flexion autour d'un axe longitudinal (A') sensiblement parallèle aux longerons (6) et s'étendant entre lesdits longerons (6).

3. Bogie de véhicule ferroviaire selon la revendication 1 ou 2, dans lequel le carter d'essieu (22) de chaque essieu (4) est fixé à chaque longeron (6) par au moins une vis (19) ou un boulon.

4. Bogie de véhicule ferroviaire selon l'une quelconque des revendications 1 à 3, dans lequel la liaison entre le châssis (2) et les essieux (4) est dépourvue d'élément d'articulation ou de suspension élastique.

5. Bogie de véhicule ferroviaire selon l'une quelconque des revendications 1 à 4, dans lequel chaque longeron (6) comprend à chacune de ses parties extrêmes longitudinales (12) un support de roue de guidage (14), lesdites parties extrêmes longitudinales (12) s'étendant selon une direction sensiblement transversale par rapport au reste du longeron (6).

6. Bogie de véhicule ferroviaire selon l'une quelconque des revendications 1 à 5, comprenant en outre un moteur (18) s'étendant entre les longerons (6) et entre les essieux (4) et un carter de moteur (30) s'étendant au moins partiellement autour du moteur (18).

7. Bogie de véhicule ferroviaire selon la revendication 6, dans lequel les longerons (6) du châssis (2) sont reliés l'un à l'autre par le carter de moteur (30), ledit carter de moteur (30) étant fixé rigidement à chacun desdits longerons (6).

8. Bogie de véhicule ferroviaire selon la revendication 6 ou 7, dans lequel le dispositif de liaison entre les roues (20) de chaque essieu (4) comprend un réducteur (24) reliant le moteur (18) à chacune des roues (20), ledit réducteur étant logé dans le carter d'essieu (22) entre les longerons (6).

9. Véhicule ferroviaire comprenant au moins un bogie selon l'une quelconque des revendications 1 à 8.

## Patentansprüche

1. Schienenfahrzeugdrehgestell (1), umfassend einen Rahmen (2) und zwei Achsen (4), der Rahmen (2) umfassend zwei Längsträger (6), die sich in einer Längsrichtung erstrecken, jede Achse (4) umfassend ein Paar Räder (20), die jeweils mit einem Reifen (21) versehen sind, und eine Verbindungsvorrichtung, die sich zwischen den Rädern (20) erstreckt, jede Achse (4) umfassend ein Achsgehäuse (22), das sich in einer Querrichtung im Wesentlichen senkrecht zu der Längsrichtung erstreckt und die Verbindungsvorrichtung zumindest teilweise umgibt, wobei die Längsträger (6) des Rahmens (2) durch die Achsen (4) miteinander verbunden sind, wobei das Achsgehäuse (22) jeder Achse (4) starr an jedem der Längsträger (6) befestigt ist,
**dadurch gekennzeichnet, dass** jeder Längsträger (6) einen Querschnitt aufweist, umfassend einen Steg (8), der sich in einer Erhebungsrichtung im Wesentlichen senkrecht zu den Längs- und Querrichtungen erstreckt, und zwei Flansche (10, 10a, 10b), die sich in einer im Wesentlichen quer verlaufenden Richtung auf beiden Seiten des Stegs (8) in der Erhebungsrichtung erstrecken.

2. Schienenfahrzeugdrehgestell nach Anspruch 1, wobei jeder Längsträger (6) eine solche Flexibilität aufweist, dass das Drehgestell (1) einen Freiheitsgrad in der Biegung um eine Längsachse (A') aufweist, die im Wesentlichen parallel zu den Längsträgern (6) ist und sich zwischen den Längsträgern (6) erstreckt.

3. Schienenfahrzeugdrehgestell nach Anspruch 1 oder 2, wobei das Achsgehäuse (22) jeder Achse (4) durch mindestens eine Schraube (19) oder einen Bolzen an jedem Längsträger (6) befestigt ist.

4. Schienenfahrzeugdrehgestell nach einem der Ansprüche 1 bis 3, wobei die Verbindung zwischen dem Rahmen (2) und den Achsen (4) ohne ein elastisches Gelenk- oder Federelement ist.

5. Schienenfahrzeugdrehgestell nach einem der Ansprüche 1 bis 4, wobei jeder Längsträger (6) an jedem seiner Längsendabschnitte (12) einen Führungsradträger (14) umfasst, wobei sich die Längsendabschnitte (12) in einer Richtung erstrecken, die im Wesentlichen quer zum Rest des Längsträgers (6) ist.

6. Schienenfahrzeugdrehgestell nach einem der Ansprüche 1 bis 5, ferner umfassend einen Motor (18), der sich zwischen den Längsträgern (6) und zwischen den Achsen (4) erstreckt, und ein Motorgehäuse (30), das sich zumindest teilweise um den Motor (18) erstreckt.

7. Schienenfahrzeugdrehgestell nach Anspruch 6, wobei die Längsträger (6) des Rahmens (2) durch das Motorgehäuse (30) miteinander verbunden sind, wobei das Motorgehäuse (30) starr an jedem der Längsträger (6) befestigt ist.

8. Schienenfahrzeugdrehgestell nach Anspruch 6 oder 7, wobei die Verbindungsvorrichtung zwischen den Rädern (20) jeder Achse (4) ein Untersetzungsgetriebe (24) umfasst, das den Motor (18) mit jedem der Räder (20) verbindet, wobei das Untersetzungsgetriebe in dem Achsgehäuse (22) zwischen den Längsträgern (6) aufgenommen ist.

9. Schienenfahrzeug, umfassend mindestens ein Drehgestell nach einem der Ansprüche 1 bis 8.

## Claims

1. - A railway vehicle bogie (1), comprising a chassis (2) and two axles (4), the chassis (2) comprising two longitudinal members (6) extending in a longitudinal direction, each axle (4) comprising a pair of wheels (20) each provided with a tyre (21) and a connecting device extending between said wheels (20), **characterized in that** each axle (4) comprising an axle housing (22) extending in a transverse direction substantially perpendicular to the longitudinal direction and at least partially surrounding the connecting device, the longitudinal members (6) of the chassis (2) being connected to each other by the axles (4), the axle housing (22) of each axle (4) being rigidly attached to each of said longitudinal members (6),
**characterised in that** each longitudinal member (6) has a cross-section comprising a web (8) extending in an elevation direction substantially perpendicular to the longitudinal and transverse directions and two flanges (10, 10a, 10b) extending in a substantially transverse direction on either side of the web (8) in the elevation direction.

2. The railway vehicle bogie according to claim 1, wherein each longitudinal member (6) has a flexibility such that the bogie (1) has a degree of freedom in bending about a longitudinal axis (A') substantially parallel to the longitudinal members (6) and extending between said longitudinal members (6).

3. The railway vehicle bogie according to claim 1 or 2, wherein the axle housing (22) of each axle (4) is attached to each longitudinal member (6) by at least one screw (19) or bolt.

4. The railway vehicle bogie according to any of claims 1 to 3, wherein the connection between the chassis (2) and the axles (4) is free of any hinge or elastic suspension element.

5. The railway vehicle bogie according to any one of claims 1 to 4, wherein each longitudinal member (6) comprises at each of its longitudinal end portions (12) a guide wheel support (14), said longitudinal end portions (12) extending in a direction substantially transverse to the rest of the longitudinal member (6).

6. The railway vehicle bogie according to any of claims 1 to 5, further comprising a motor (18) extending between the longitudinal members (6) and between the axles (4) and a motor housing (30) extending at least partially around the motor (18).

7. The railway vehicle bogie according to claim 6, wherein the longitudinal members (6) of the chassis (2) are connected to each other by the motor housing (30), said motor housing (30) being rigidly attached to each of said longitudinal members (6).

8. The railway vehicle bogie according to claim 6 or 7, wherein the connecting device between the wheels (20) of each axle (4) comprises a gearbox (24) connecting the motor (18) to each of the wheels (20), said gearbox being housed in the axle housing (22) between the longitudinal members (6).

9. A railway vehicle comprising at least one bogie according to any of claims 1 to 8.
